# EUROPÄISCHE PATENTSCHRIFT

(11) **EP 3 023 044 B1**
(45) Veröffentlichungstag und Bekanntmachung des Hinweises auf die Patenterteilung: **02.09.2020**
(21) Anmeldenummer: 15002959.3
(22) Anmeldetag: 16.10.2015
(51) Int. Cl.: A47L 9/00, A47L 11/40

(54) **SAUGER MIT EINER BREMSEINHEIT**
SUCKER WITH BRAKE UNIT
ASPIRATEUR AVEC SYSTÈME DE FREINAGE

(30) Priorität: 12.11.2014 DE 102014017052
(43) Veröffentlichungstag der Anmeldung: 25.05.2016
(73) Patentinhaber: ELECTROSTAR GmbH, 73262 Reichenbach/Fils (DE)
(72) Erfinder: FISCHER, Daniel, 36329 Romrod (DE)
(74) Vertreter: Kohl, Karl-Heinz

(56) Entgegenhaltungen:
- DE-A1- 19 507 607
- DE-A1- 19 803 844
- US-A- 2 088 236

## Beschreibung

Die Erfindung betrifft einen Sauger nach dem Oberbegriff des Anspruches 1.

Ein Beispiel ist in US2088236 zu sehen.

Solche Sauger werden mit dem Fahrgestell während der Saugarbeiten verfahren. Über den Saugschlauch, der an den Sauger angeschlossen ist, wird der Sauger von der Bedienperson nachgezogen. Häufig ist es notwendig, dass der Sauger während der Saugoperation nicht verfahren wird, sondern einen festen Platz beibehält. Dies ist jedoch nicht oder nur sehr schwierig zu gewährleisten.

Der Erfindung liegt die Aufgabe zugrunde, den gattungsgemäßen Sauger so auszubilden, dass er einfach und zuverlässig zumindest beim Saugvorgang bei Bedarf an einer festen Position gehalten werden kann.

Diese Aufgabe wird beim gattungsgemäßen Sauger erfindungsgemäß mit den kennzeichnenden Merkmalen des Anspruches 1 gelöst.

Der erfindungsgemäße Sauger ist mit dem Bremsteil versehen, das zwischen einer Ruhestellung und einer Bremsstellung verstellt werden kann. Während des normalen Saugens befindet sich das Bremsteil in der Ruhestellung, so dass das Fahrgestell einfach in der gewünschten Richtung gefahren werden kann. Soll der Sauger jedoch eine feste, nicht veränderliche Position einnehmen, wird das Bremsteil in die Bremsstellung verstellt. Bei diesem Verstellvorgang bewegt sich die Feder, unter deren Kraft das Bremsteil steht, über einen Totpunkt hinaus. Damit wird erreicht, dass das Bremsteil durch die Feder sicher in der Bremsstellung gehalten wird. Das Fahrgestell des Saugers kann in der Bremsstellung nicht mehr verfahren werden, so dass der Sauger seine gewünschte feste Position behält. Soll das Fahrgestell wieder verfahren werden, wird das Bremsteil aus der Bremsstellung zurück in die Ruhestellung bewegt, wobei die Feder wiederum den Totpunkt überschreitet. Dadurch wird das Bremsteil in der Ruhestellung ebenfalls zuverlässig durch die Feder gehalten. Das Bremsteil kann nicht während des Saugvorganges unbeabsichtigt in die Bremsstellung verstellt werden.

Bei einer bevorzugten Ausführungsform ist das Bremsteil mit wenigstens einem Grundkörper versehen. Er liegt in Fahrrichtung des Saugers vor dem Fahrgestell. Der Grundkörper kann somit zum Verstellen des Bremsteiles zwischen der Ruhe- und der Bremsstellung bequem von der Bedienperson betätigt werden, insbesondere mit dem Fuß. Der Grundkörper kann zudem als Stoßschutz dienen, wenn der Sauger während des Saugvorganges auf Hindernisse trifft.

Das Bremsteil ist bevorzugt an der Unterseite des Fahrgestelles schwenkbar gelagert. Die Schwenklagerung ist somit durch das Fahrgestell nach oben abgedeckt, so dass nicht die Gefahr besteht, dass die Schwenklagerung beschädigt wird.

Bei einer vorteilhaften Ausführungsform ist der Grundkörper mit wenigstens einer gekrümmten Rampe versehen. Sie ist so ausgebildet, dass sie das Überfahren von Bodenschwellen erleichtert. Die gekrümmte Rampe hebt den Sauger beim Überfahren der Bodenschwelle geringfügig an, so dass die Lenkräder des Fahrgestelles die Bodenschwelle problemlos überfahren können. Die gekrümmte Rampe ist insbesondere dann von Vorteil, wenn die Lenkräder des Fahrgestelles einen kleineren Durchmesser haben als die an der gegenüberliegenden Seite des Fahrgestelles befindlichen Räder. Aufgrund der gekrümmten Rampe können Bodenschwellen ohne großen Kraftaufwand vom Sauger überwunden werden.

Bei einer bevorzugten Ausführungsform wird die Rampe durch den gekrümmten Rand wenigstens eines Armes des Grundkörpers gebildet. Der Arm ist vorteilhaft plattenförmig ausgebildet und hochkant angeordnet. Er nimmt dadurch nur wenig Raum in Anspruch, gewährleistet aber durch seinen gekrümmten Außenrand, dass der Sauger beim Überfahren von Bodenschwellen sicher angehoben wird, so dass der Sauger die Bodenschwellen überfahren kann.

Bei einer vorteilhaften Ausbildung steht der Arm über den Grundkörper vor und hat wenigstens eine Achse, mit welcher das Bremsteil am Fahrgestell schwenkbar gelagert ist. Der Arm dient somit nicht nur als Auffahrrampe beim Überfahren von Bodenschwellen, sondern bildet auch den Träger für die Schwenkachse, um das Bremsteil gelenkig mit dem Fahrgestell zu verbinden.

Eine besonders einfache und kostengünstig herstellbare Ausbildung ergibt sich, wenn der Grundkörper eine Vorderwand und eine Rückwand aufweist, wobei die Vorderwand und die Rückwand in Richtung auf ihr freies Ende divergierend zueinander verlaufen. Diese Gestaltung des Grundkörpers erlaubt es, ihn im Spritzgießverfahren einfach zu fertigen, wobei infolge des divergierenden Verlaufs der Vorder- und der Rückwand ein einfaches Entformen möglich ist. Auch sind für den Spritzgießvorgang keine komplizierten Werkzeuge zur Herstellung des Grundkörpers erforderlich.

Bevorzugt ist zwischen der Vorderwand und der Rückwand des Grundkörpers wenigstens eine Grifföffnung vorgesehen. Mit ihr ist es möglich, den Sauger zum Ausleeren des Behälters an der Grifföffnung zu ergreifen, um ihn zu verschwenken.

Eine besonders vorteilhafte Ausführung ist dann gegeben, wenn die Grifföffnung von der Vorderwand und der Rückwand begrenzt wird. Die Hand kann darum in den Zwischenraum zwischen der Vorder- und der Rückwand des Grundkörpers eingreifen und auf diese Weise den Sauger einfach zum Entleeren des Saugerbehälters anheben bzw. schwenken.

Es ist von besonderem Vorteil, wenn das Bremsteil schräg zur Fahrrichtung des Fahrgestelles liegende Ablenkflächen aufweist. Sollte der Sauger beim Saugvorgang an vertikale Hindernisse stoßen, beispielsweise an Türrahmen, dann sorgen diese Ablenkflächen dafür, dass der Sauger an diesen Hindernissen vorbeigelenkt wird.

Die Ablenkflächen liegen vorteilhaft im Bereich neben der Vorderwand des Grundkörpers.

Die Feder, mit welcher das Bremsteil in der Ruhe- und in der Bremsstellung gehalten wird, ist vorteilhaft eine Zugfeder, deren eines Ende in eine Achse des Fahrgestelles und deren anderes Ende in eine Achse des Bremsteiles eingehängt ist. Die Zugfeder lässt sich somit sehr einfach am Sauger montieren.

Damit das Bremsteil in der Ruhestellung einwandfrei lagegesichert ist, ist es mit wenigstens einem Anschlag versehen, mit dem es in der Ruhestellung an einem Gegenanschlag des Fahrgestelles anliegt. Durch die Feder wird der Anschlag des Bremsteiles gegen den Gegenanschlag des Fahrgestelles gezogen. Dadurch wird verhindert, dass das Bremsteil während des Saugens unbeabsichtigt in Richtung auf die Bremsstellung verstellt wird.

Der Anschluss für den Saugschlauch befindet sich vorteilhaft an der gleichen Seite des Saugers wie das Bremsteil. Dadurch ist sichergestellt, dass das Bremsteil, wenn es die Bremsstellung einnimmt, nicht durch Ziehen des Saugschlauches versehentlich in die Ruhestellung verstellt wird.

Beim erfindungsgemäßen Sauger bildet das Bremsteil ein Multifunktionsteil, das nicht nur als Bremse bzw. Parkstütze dient, sondern auch zum Anheben des Saugers zum Ausleeren des Behälters sowie zum Überfahren von Bodenschwellen verwendet wird. Über die Schrägflächen des Bremsteiles wird außerdem dafür gesorgt, dass der Sauger beispielsweise beim Auftreffen auf Hindernisse seitlich abgelenkt wird, so dass er dieses Hindernis umfahren kann.

Der Anmeldungsgegenstand ergibt sich nicht nur aus dem Gegenstand der einzelnen Patentansprüche, sondern auch durch alle in den Zeichnungen und der Beschreibung offenbarten Angaben und Merkmale. Sie werden, auch wenn sie nicht Gegenstand der Ansprüche sind, als erfindungswesentlich beansprucht, soweit sie einzeln oder in Kombination gegenüber dem Stand der Technik neu sind.

Weitere Merkmale der Erfindung ergeben sich aus den weiteren Ansprüchen, der Beschreibung und den Zeichnungen.

Die Erfindung wird anhand eines in den Zeichnungen dargestellten Ausführungsbeispiels näher erläutert. Es zeigen
- Fig. 1: in perspektivischer Darstellung einen erfindungsgemäßen Sauger mit einem Bremsteil,
- Fig. 2: in vergrößerter Darstellung und im Schnitt das Bremsteil in einer Brems- und Parkstellung,
- Fig. 3: in einer Darstellung entsprechend Fig. 2 das Bremsteil in einer Stellung zu Beginn des Ausklappens,
- Fig. 4: in einer Darstellung entsprechend Fig. 2 das Bremsteil in einge-klappter Lage,
- Fig. 5: das erfindungsgemäße Bremsteil in perspektivischer Darstellung,
- Fig. 6: in einer Unteransicht die Anbindung des Bremsteiles an den Sauger.

Der Sauger hat ein Gehäuse 1, das auf einem Fahrgestell 2 aufsitzt. In Draufsicht hat das Fahrgestell 2 etwa rechteckigen Umriss. In den Eckbereichen sind jeweils Räder 3, 4 drehbar gelagert. Im Ausführungsbeispiel haben die Räder 3 größeren Durchmesser als die Lenkräder 4. Die Räder 3, 4 können aber auch gleichen Durchmesser haben.

Auf das Gehäuse 1 ist ein Deckel 5 aufgesetzt, der mit wenigstens einem Schnellverschluss lösbar mit dem Gehäuse 1 verbunden ist. Im Deckel 5 befinden sich Schaltelemente 7 zur Betätigung des Saugermotors. Außerdem befindet sich im Deckel 5 eine Netzanschlussdose 8 für die Netzleitung sowie ein Ein/Ausschalter 9 für den Saugermotor. Außerdem sind am Deckel 5 zwei Griffe 10, 11 zum Tragen des Saugers vorgesehen.

Das Gehäuse 1 ist mit einem Anschluss 12 für einen (nicht dargestellten) Saugschlauch versehen.

Da der Aufbau und die Funktionsweise solcher Sauger bekannt ist, werden sie auch nicht näher erläutert.

Am Fahrgestell 2 ist ein Bremsteil 13 vorgesehen, mit dem der Sauger bei Bedarf so geparkt werden kann, dass er nicht unbeabsichtigt weiter rollt. Das Bremsteil 13 ist darüber hinaus auch so ausgebildet, dass es das Überfahren von Bodenschwellen erleichtert. Schließlich kann das Bremsteil 13 auch als Griff beim Entleeren des Saugers dienen.

Das Bremsteil 13 bildet ein Multifunktionsteil, mit dem unterschiedlichste Funktionen ausgeführt werden können, die im Folgenden näher beschrieben werden.

Das Bremsteil 13 ist im Bereich zwischen den beiden Lenkrädern 4 am Fahrgestell 2 schwenkbar gelagert. Das Bremsteil kann aus einer Brems- bzw. Parkstellung (Fig. 2) in eine Ruhestellung (Fig. 4) verschwenkt werden. In der Brems- bzw. Parkstellung liegt das Bremsteil 13 auf dem Untergrund 14 auf, wodurch der Sauger im Bereich der Lenkräder 4 angehoben wird. In der Ruhestellung ist das Bremsteil 13 nach oben geschwenkt, so dass es keine Berührung mit dem Untergrund 14 hat. In dieser Stellung lässt sich der Sauger einfach verfahren.

Das Bremsteil 13 hat einen schildförmigen Grundkörper 15, der als Profilteil ausgebildet ist. Er hat eine Vorderwand 16, die in eine Rückwand 17 übergeht. Die Vorderwand 16 und die Rückwand 17 verlaufen in Richtung auf ihre freien Ende divergierend (Fig. 2).

Die Vorderwand 16 und die Rückwand 17 gehen jeweils stumpfwinklig in Endabschnitte 18, 19 des Grundkörpers 15 über. Die Endabschnitte 18, 19 verlaufen vom Grundkörper 15 aus divergierend. Der Übergang vom Grundkörper in die Endabschnitte 18, 19 erfolgt vorzugsweise kontinuierlich. An den freien Enden der Endabschnitte 18, 19 ist jeweils eine Wand 20, 21 vorgesehen (Fig. 5), die die Vorderwand 16 und die Rückwand 17 im Bereich dieser Endabschnitte 18, 19 miteinander verbindet. Die beiden Wände 20, 21 liegen in einer gemeinsamen Ebene, wie aus Fig. 6 hervorgeht. Beide Wände 20, 21 erstrecken sich über die gesamte Höhe der Endabschnitte 18, 19 und sind jeweils mit einem Schlitz 22, 23 versehen. Er erstreckt sich in Höhenrichtung der Wand 20, 21 und endet mit Abstand vom Übergang der Vorderwand 16 in die Rückwand 17. Die Schlitze 22, 23 sind am freien Ende der Wände 20, 21 offen. Vorteilhaft erweitern sich die Schlitze 22, 23 in Richtung auf ihr offenes Ende.

Die Endabschnitte 18, 19 haben die divergierend zueinander verlaufenden Außenflächen 24, 25, die beim Einsatz des Saugers als seitliche Abweiser dienen, falls der Sauger mit diesen schrägen Außenflächen 24, 25 mit Hindernissen kollidieren sollte. Die schrägen Außenflächen 24, 25 sorgen dafür, dass der Sauger entsprechend seitlich weggelenkt wird. Da sich die Außenflächen 24, 25 benachbart zu den Lenkrädern 4 befinden, wird der Sauger in diesem Falle problemlos seitlich abgelenkt, so dass er das Hindernis umfahren kann.

An der Vorderwand 16 befinden sich mit Abstand nebeneinander liegende Versteifungsrippen 26, die geringfügig über die Vorderwand 16 vorstehen und parallel zueinander verlaufen. Die Versteifungsrippen 26 erstrecken sich über die Höhe der Vorderwand 16 bis in den Übergangsbereich 27 zur Rückwand 17. Die Versteifungsrippen 26 sind vorteilhaft gleichmäßig verteilt an der Vorderwand 16 vorgesehen.

Die Wände 20, 21 sind mit der Vorderwand 16 durch jeweils eine Zwischenwand 28, 29 verbunden. Beide Zwischenwände 28, 29 liegen parallel zueinander und erstrecken sich jeweils rechtwinklig zur Vorderwand 16 sowie zu den Wänden 20, 21. Die Zwischenwände 28, 29 dienen zur Versteifung des Grundkörpers 15. Wie aus Fig. 6 hervorgeht, befinden sich die Zwischenwände 28, 29 im Bereich zwischen den Schlitzen 21, 22 und dem Übergang der Wände 20, 21 in die Rückwand 17.

Der Grundkörper 15 bildet infolge der beschriebenen Ausbildung einen Hohlprofilteil, der nur geringes Gewicht hat, dennoch aber eine hohe Festigkeit aufweist.

Die Vorderwand 16 und die Rückwand 17 haben über ihre Länge jeweils gleiche Höhe. Da die Vorderwand 16 und die Rückwand 17 in Richtung auf ihre freien Enden divergierend verlaufen, wird zwischen beiden Wände eine Grifföffnung 30 gebildet, in die der Benutzer des Saugers greifen kann, wenn er den Sauger zum Entleeren des Gehäuses 1 anheben möchte.

Die Grifföffnung 30 erstreckt sich zwischen den beiden Zwischenwänden 28, 29.

Die Zwischenwände 28, 29 ragen über die Rückwand 17 des Grundkörpers 15 hinaus. Diese überstehenden Teile der Zwischenwände 28, 29 bilden Arme 31, 32, die hochkant angeordnet sind und an ihren freien Ende jeweils ein Tragstück 33, 34 für eine Achse 35, 36 aufweisen. Die Tragstücke 33, 34 sind einstückig mit den Armen 31, 32 ausgebildet und auf gleicher Höhe gegeneinander gerichtet. Die Achsen 35, 36 liegen fluchtend zueinander und dienen als Schwenkachsen, über die das Bremsteil 13 schwenkbar mit dem Fahrgestell 2 verbunden ist. Die Achsen 35, 36 stehen über die voneinander abgewandten Außenseiten der Arme 31, 32 vor.

Die anderen Enden der beiden Achsen 35, 36 sind durch ein Verbindungsstück 37 miteinander verbunden, das V-förmig zueinander liegende Schenkel 38, 39 aufweist, die an einem Ende jeweils mit einem Lagerstück 40, 41 versehen sind, in denen die von den Tragstücken 33, 44 abgewandten Enden der Achsen 35, 36 befestigt sind.

Die anderen Enden der Schenkel 38, 39 sind über ein U-förmiges Zwischenstück 42 miteinander verbunden. Zwischen den beiden Schenkeln 43, 44 des Zwischenstückes 42 ist eine Achse 45 befestigt, in die in noch zu beschreibender Weise eine Zugfeder 46 eingehängt ist.

Die Schenkel 38, 39 sowie das Zwischenstück 42 sind gegen die Rückwand 17 des Grundkörpers 15 gerichtet. Das Zwischenstück 42 hat ausreichenden Abstand von der Rückwand 17.

Vom freien Rand 47 der Rückwand 17 steht ein Steg 48 ab, der sich über die Länge des freien Randes 47 sowie bis zu den Schlitzen 22, 23 der Wände 20, 21 erstreckt. Der Steg 48 trägt zur Versteifung des Grundkörpers 15 bei. Das Zwischenstück 42 hat geringen Abstand vom Steg 48.

Das Bremsteil 13 ist symmetrisch zu seiner Längsmittelebene ausgebildet und vorteilhaft einstückig als Kunststoffspritzteil hergestellt. Es wird mit den über die Arme 31, 32 vorstehenden Enden der Achsen 35, 36 in Lageröffnungen 49, 50 in Lagerarmen 51, 52 des Fahrgestelles 2 eingerastet (Fig. 6). Die Lagerarme 51, 52 sind flach und hochkant ausgebildet.

Der freie Rand der Arme 31, 32 hat im Anschluss an die Vorderwand 16 einen stetig gekrümmten unteren Rand 53, der an dem von der Vorderwand 16 abgewandten Ende an einen Querrand 54 anschließt, der den gekrümmten Rand 53 mit einem geraden Rand 55 verbindet. Während der Querrand 54 rechtwinklig an den gekrümmten Rand 53 anschließt, geht er stetig gekrümmt in den Rand 55 über. Er schließt mit seinem vom Querrand 45 abgewandten Ende an einen weiteren Querrand 56 an, der bogenförmig gekrümmt an den stirnseitigen freien Rand 57 der Arme 31, 32 anschließt.

Das Bremsteil 13 ist über die Achsen 35, 36 schwenkbar mit dem Fahrgestell 2 verbunden. Die Druckfeder 46 ist mit einem Ende in die Achse 45 und mit ihrem anderen Ende in eine fahrgestellseitige Achse 56 eingehängt. Die Zugfeder 46 steht stets unter Zugspannung.

In der Ruhelage gemäß Fig. 4 ist das Bremsteil 13 unter der Kraft der Zugfeder 46 so aufwärts geschwenkt, dass der kufenförmige Rand 53 der Arme 31, 32 Abstand vom Untergrund 14 hat. Mit der Zugfeder 46 wird das Bremsteil 13 derart aufwärts geschwenkt, dass es mit dem Steg 48 an einem Anschlag 59 (Fig. 4) des Fahrgestelles 2 anliegt. Die Achse 45 befindet sich in der Darstellung gemäß Fig. 4 auf der linken Seite einer die fahrgestellseitigen Achsen 35, 36 und 58 verbindenden Geraden 60. Der Steg 48 wird fest gegen den fahrgestellseitigen Anschlag 59 gezogen. Diese Ruhestellung des Bremsteiles 13 ist auch in Fig. 1 dargestellt. Der Sauger kann in dieser Lage des Bremsteiles 13 auf dem Untergrund 14 zur Ausführung der Saugarbeiten problemlos verfahren werden. In der Gebrauchslage sind die Vorderwand 16 und die Rückwand 17 des Grundkörpers 15 in Richtung auf den Untergrund 14 gerichtet. Die zwischen den beiden Wänden 16, 17 gebildete Grifföffnung 30 ist somit nach unten offen, wobei das Eintrittsende in die Grifföffnung 30 Abstand vom Untergrund 14 hat. Darum kann bei abgenommenem Deckel 5 der Sauger gekippt werden, wenn er beispielsweise entleert werden soll. Der Benutzer kann mit seiner Hand bequem von unten in die Grifföffnung 30 greifen und den Sauger an dieser Stelle anheben.

Die schräg liegenden Außenflächen 24, 25 des Grundkörpers 16 bilden Abweisflächen, falls der Sauger auf vertikale Hindernisse, wie einen Türrahmen, stoßen sollte. Da sich das Bremsteil 13 in Fahrtrichtung vor dem Fahrgestell 2 befindet, kommen zuerst die schrägen Außenflächen 24, 25 mit dem Hindernis in Berührung. Infolge der Schräglage dieser Außenflächen 24, 25 wird das Fahrgestell 2 und mit der Sauger seitlich abgelenkt, so dass der Sauger am Hindernis vorbeigefahren werden kann.

Soll der Sauger gegen Wegrollen gesichert oder geparkt werden, wird das Bremsteil 13 um die Schwenkachse 35, 36 gegen die Kraft der Zugfeder 46 nach unten geschwenkt. Der Benutzer kann mit dem Fuß das Dämpfungsteil 13 nach unten verschwenken. Hierbei kommen die gekrümmten kufenförmigen Ränder 53 der Arme 31, 32 mit dem Untergrund in Berührung (Fig. 3). Beim weiteren Verschwenken gelangt schließlich die Vorderwand 16 mit ihrer Vorderseite auf den Untergrund 14. Die gekrümmten Ränder 53 der Arme 31, 32 haben einen solchen Verlauf, dass in der Brems- bzw. Parkstellung gemäß Fig. 2 das Fahrgestell 2 im Bereich der Lenkräder 4 vom Boden abgehoben ist. Das Fahrgestell 2 stützt sich somit über das Bremsteil 13 am Untergrund 14 ab.

Während des Verschwenkvorganges überschreitet die Einhängeachse 45 für die Zugfeder 46 die Gerade 60, so dass in der Brems/Parkstellung gemäß Fig. 2 die Achse 45 nunmehr auf der rechten Seite der Geraden 60 liegt. Durch Überschreiten der durch die Gerade 60 bestimmten Totpunktlage wird das Bremsteil 13 durch die Zugfeder 46 zuverlässig in der Brems/Parkstellung gehalten.

Da das Bremsteil 13 in der Brems/Parkstellung mit der Vorder- bzw. Sichtseite der Vorderwand 16 auf dem Untergrund 14 aufliegt, ergibt sich eine sichere Arretierung des Saugers in der Brems/Parkstellung.

Damit das Bremsteil 13 aus dieser Brems/Parkstellung wieder in die Ruhestellung gemäß Fig. 4 gelangt, reicht es aus, wenn der Sauger an der dem Bremsteil 13 gegenüberliegenden Seite weggefahren wird. Das Bremsteil 13 wird um die Achse 35, 36 geschwenkt, wodurch der bogenförmige Rand 53 der Arme 31, 32 mit dem Untergrund 14 in Berührung kommt und das Verschwenken des Bremsteiles in Richtung auf die Ruhestellung erleichtert. Unterstützt wird die Schwenkbewegung durch die Zugfeder 46, die über die Totpunktlage (Gerade 60) hinausschwenkt und das Bremsteil 13 aufwärts in die Ruhelage schwenkt. Da bei der Schwenkbewegung das Bremsteil 13 auf den bogenförmigen Rändern 53 auf dem Untergrund 14 aufliegt, wird das Fahrgestell 2 nicht ruckartig aus der Brems/Parkstellung abgesenkt, sondern gleichförmig. Umgekehrt wird das Fahrgestell 2 gleichförmig angehoben, wenn das Bremsteil 13 in die Brems/Parkstellung geschwenkt wird.

In der Ruhestellung gemäß Fig. 4 sind die gekrümmten Ränder 53 dem Untergrund 14 zugewandt. Werden mit dem Sauger beispielsweise Bodenschwellen überfahren, bilden diese gekrümmten Ränder 53 Auffahrrampen, die das Überfahren der Bodenschwellen erleichtern und hierbei die Lenkräder 4 entlasten. Der Sauger kann darum ohne große Kraft über Bodenschwellen gefahren werden. Die seitlichen, schrägen Außenflächen 24, 25 helfen beim Durchfahren von Türen oder anderen Engstellen, da die Schrägflächen beispielsweise das seitliche Ablenken des Saugers beim Auftreffen auf senkrechte Hindernisse, wie die Türrahmen, erleichtern. Das Verstellen des Bremsteiles 13 in die Brems/Parkstellung ist nur durch Betätigung mit dem Fuß durchführbar. Der Sauger selbst muss hierbei nicht angefasst werden. Da sich der Sauganschluss 12 an der gleichen Seite des Saugers befindet wie das Betätigungsteil 13, kann das Bremsteil 13, wenn es seine Parkposition einnimmt, nicht in die Ruhelage gemäß Fig. 4 hochgeklappt werden, wenn der Benutzer den Sauger am Saugschlauch zieht.

Das Bremsteil 13 gewährleistet, dass der Sauger nicht versehentlich wegrollen kann, wenn das Bremsteil 13 in die Parkposition gemäß Fig. 2 verstellt worden ist.

## Patentansprüche

1. Sauger mit einem Fahrgestell (2) und Lenkräder (4), auf dessen Fahrgestell (2) ein Gehäuse (1) mit Deckel angeordnet und an dem wenigstens ein Bremsteil (13) verstellbar gelagert ist, das aus einer Ruhestellung in eine Bremsstellung gegen die Kraft wenigstens einer Feder (46) bewegbar ist, **dadurch gekennzeichnet, dass** das Bremsteil (13) in der Bremsstellung den Sauger im Bereich der Lenkräder (4) vom Untergrund (14) abhebt und auf dem Untergrund (14) aufliegt, und dass die Feder (46) unter Überschreiten eines Totpunktes (60) bewegbar ist.

2. Sauger nach Anspruch 1,
**dadurch gekennzeichnet, dass** das Bremsteil (13) wenigstens einen Grundkörper (15) aufweist, der in Fahrrichtung des Saugers vor dem Fahrgestell (2) liegt.

3. Sauger nach Anspruch 1 oder 2,
**dadurch gekennzeichnet, dass** das Bremsteil (13) an der Unterseite des Fahrgestelles (2) schwenkbar gelagert ist.

4. Sauger nach Anspruch 2 oder 3,
**dadurch gekennzeichnet, dass** der Grundkörper (15) mit wenigstens einer gekrümmten Rampe (53) versehen ist.

5. Sauger nach Anspruch 4,
**dadurch gekennzeichnet, dass** die Rampe (53) der gekrümmte Rand wenigstens eines Arms (31, 32) des Grundkörpers (15) ist.

6. Sauger nach Anspruch 5,
**dadurch gekennzeichnet, dass** der Arm (31, 32) über den Grundkörper (15) vorsteht und wenigstens eine Achse (35, 56) aufweist, mit der das Bremsteil (13) am Fahrgestell (2) schwenkbar gelagert ist.

7. Sauger nach einem der Ansprüche 2 bis 6,
**dadurch gekennzeichnet, dass** der Grundkörper (15) eine Vorderwand (16) und eine in Richtung auf ihr freies Ende divergierend zur Vorderwand (16) verlaufende Rückwand (17) aufweist.

8. Sauger nach Anspruch 7,
**dadurch gekennzeichnet, dass** zwischen der Vorderwand (16) und der Rückwand (17) wenigstens eine Grifföffnung (30) vorgesehen ist.

9. Sauger nach Anspruch 8,
**dadurch gekennzeichnet, dass** die Grifföffnung (30) von der Vorderwand (16) und der Rückwand (17) begrenzt ist.

10. Sauger nach einem der Ansprüche 1 bis 9,
**dadurch gekennzeichnet, dass** das Bremsteil (13) schräg zur Fahrrichtung des Fahrgestelles (2) liegende Ablenkflächen (24, 25) aufweist.

11. Sauger nach Anspruch 10,
**dadurch gekennzeichnet, dass** die Ablenkflächen (24, 25) im Bereich neben der Vorderwand (16) des Grundkörpers (15) liegen.

12. Sauger nach einem der Ansprüche 1 bis 11,
**dadurch gekennzeichnet, dass** die Feder (46) eine Zugfeder ist, die mit einem Ende in eine Achse (58) des Fahrgestelles (2) und mit dem anderen Ende in eine Achse (45) des Bremsteiles (13) eingehängt ist.

13. Sauger nach Anspruch 12,
**dadurch gekennzeichnet, dass** die Einhängeachse (45) an einem Verbindungsstück (37) vorgesehen ist, das zwei Arme (31, 32) des Grundkörpers (15) miteinander verbindet.

14. Sauger nach einem der Ansprüche 1 bis 13,
**dadurch gekennzeichnet, dass** das Bremsteil (13) wenigstens einen Anschlag (48) aufweist, mit dem das Bremsteil (13) in der Ruhestellung an einem Gegenanschlag (59) des Fahrgestelles (2) anliegt.

15. Sauger nach einem der Ansprüche 8 bis 14,
**dadurch gekennzeichnet, dass** die Grifföffnung (30) in der Ruhestellung des Bremsteiles (13) nach unten offen ist.

## Claims

1. Sucker with a chassis (2) and steering wheels (4), on the chassis (2) of which a housing (1) with a cover is arranged and on which at least one brake part (13) is adjustably mounted, which can be moved against the force of at least one spring (46) from a rest position into a brake position, **characterized in that**, in the rest position, the brake part (13) lifts the sucker from the ground (14) in the region of the steering wheels (4) and rests on the ground (14), and that the spring (46) is movable below a dead center (60) .

2. Sucker according to Claim 1,
**characterized in that** the brake part (13) comprises at least one base body (15) which is in the direction of travel of the sucker in front of the chassis (2).

3. Sucker according to Claim 1 or 2,
**characterized in that** the brake part (13) is swivel-mounted at the underside of the chassis (2).

4. Sucker according to Claim 2 or 3,
**characterized in that** the base body (15) is provided with at least one curved ramp (53).

5. Sucker according to Claim 4,
**characterized in that** the ramp (53) is the curved edge of at least one arm (31, 32) of the base body (15) .

6. Sucker according to Claim 5,
**characterized in that** the arm (31, 32) projects over the base body (15) and comprises at least one axle (_35, 56), by means of which the brake part (13) is swivel-mounted on the chassis (2).

7. Sucker according to any one of the Claims 2 to 6,
**characterized in that** the base body (15) comprises a front wall (16) and a rear wall (17) running in the direction of its free end diverging towards the front wall (16).

8. Sucker according to Claim 7,
**characterized in that** at least one grip opening (30) is provided between the front wall (16) and the rear wall (17).

9. Sucker according to Claim 8,
**characterized in that** the grip opening (30) is limited by the front wall (16) and the rear wall (17).

10. Sucker according to any one of the Claims 1 to 9,
**characterized in that** the brake part (13) comprises deflection surfaces (24, 25) lying at an angle to the direction of travel of the chassis (2).

11. Sucker according to Claim 10,
**characterized in that** the deflection surfaces (24, 25) lie in the region next to the front wall (16) of the base body (15).

12. Sucker according to any one of the Claims 1 to 11,
**characterized in that** the spring (46) is a tension spring, which is suspended with one end linked into an axle (58) of the chassis (2) and with the other end linked into an axle (45) of the brake part (13).

13. Sucker according to Claim 12,
**characterized in that** the suspension axle (45) is provided on a connection piece (37) that connects two arms (31, 32) of the base body (15) to one another.

14. Sucker according to any one of the Claims 1 to 13,
**characterized in that** the brake part (13) has at least one stop (48), by means of which the brake part (13) abuts a counter-stop (59) of the chassis (2) in the rest position.

15. Sucker according to any one of the Claims 8 to 14,
**characterized in that** the grip opening (30) is open towards the bottom in the rest position of the brake part (13).

## Revendications

1. Aspirateur avec un châssis mobile (2) et des roues directrices (4), châssis mobile (2) sur lequel est disposée une cuve (1) avec un couvercle et sur lequel est logé une partie de freinage (13) réglable, qui est mobile d'une position de repos à une position de freinage s'opposant à la force au moins d'un ressort (46), **caractérisé en ce que** la partie de freinage (13) dans la position de freinage lève l'aspirateur du sol (14) et le pose sur le sol (14) dans la zone des roues directrices (4) et **en ce que** le ressort (46) peut être mobile en cas de dépassement d'un point mort (60) .

2. Aspirateur selon la revendication 1, **caractérisé en ce que** la partie de freinage (13) comporte au moins un corps de base (15), qui se situe dans la direction de déplacement de l'aspirateur devant le châssis mobile (2).

3. Aspirateur selon la revendication 1 ou 2, **caractérisé en ce que** la partie de freinage (13) est logée pouvant pivoter sur le côté inférieur du châssis mobile (2).

4. Aspirateur selon la revendication 2 ou 3, **caractérisé en ce que** le corps de base (15) est doté d'au moins une rampe courbe (53).

5. Aspirateur selon la revendication 4, **caractérisé en ce que** la rampe (53) du bord courbé est au moins un bras (31, 32) du corps de base (15).

6. Aspirateur selon la revendication 5, **caractérisé en ce que** le bras (31, 32) fait saillie au-dessus du corps de base (15) et comporte au moins un axe (35, 36) avec lequel la partie de freinage (13) est logée pouvant pivoter sur le châssis mobile (2).

7. Aspirateur selon l'une quelconque des revendications 2 à 6, **caractérisé en ce que** le corps de base (15) comporte une paroi avant (16) et une paroi arrière (17) passant en direction de son extrémité libre de façon divergente par rapport à la paroi avant (16).

8. Aspirateur selon la revendication 7, **caractérisé en ce qu'**au moins une ouverture de saisie (30) est prévue entre la paroi avant (16) et la paroi arrière (17).

9. Aspirateur selon la revendication 8, **caractérisé en ce que** l'ouverture de saisie (30) est délimitée par la paroi avant (16) et la paroi arrière (17).

10. Aspirateur selon l'une quelconque des revendications 1 à 9, **caractérisé en ce que** la partie freinage (13) comporte des surfaces de déviation (24, 25) se trouvant en biais par rapport à la direction de déplacement du châssis mobile (2) .

11. Aspirateur selon la revendication 10, **caractérisé en ce que** les surfaces de déviation (24, 25) se situent dans la zone se trouvant près de la paroi avant (16) du corps de base (15) .

12. Aspirateur selon l'une quelconque des revendications 1 à 11, **caractérisé en ce que** le ressort (46) est un ressort de traction, qui est accroché avec une extrémité dans un axe (58) du châssis mobile (2) et avec l'autre extrémité dans un axe (45) de la partie de freinage (13).

13. Aspirateur selon la revendication 12, **caractérisé en ce que** l'axe d'accrochage (45) est prévu sur une pièce de liaison (37) qui relie l'un à l'autre deux bras (31, 32) du corps de base (15).

14. Aspirateur selon l'une quelconque des revendications 1 à 13, **caractérisé en ce que** la partie freinage (13) comporte au moins une butée (48) avec laquelle la partie de freinage (13) vient s'appliquer dans la position de repos sur une contre-butée (59) du châssis mobile (2).

15. Aspirateur selon l'une quelconque des revendications 8 à 14, **caractérisé en ce que** l'ouverture de saisie (30) dans la position de repos de la partie freinage (13) est ouverte vers le bas.
